# EUROPÄISCHE PATENTSCHRIFT

(11) **EP 1 138 415 B1**
(45) Veröffentlichungstag und Bekanntmachung des Hinweises auf die Patenterteilung: **05.01.2005**
(21) Anmeldenummer: 01108091.8
(22) Anmeldetag: 29.03.2001
(51) Int. Cl.: B21J 13/03

(54) **Schlitten einer Presse mit einem Werkzeughalter sowie Anordnung aus Schlitten und Werkzeug**
Carriage of a press with tool holder and arrangement of carriage and tool holder
Chariot d'une presse avec porte-outil ainsi que arrangement chariot et porte-outil

(30) Priorität: 30.03.2000 DE 10015523; 01.04.2000 DE 10016047; 01.07.2000 DE 10032089
(43) Veröffentlichungstag der Anmeldung: 04.10.2001
(73) Patentinhaber: Schumag Aktiengesellschaft, D-52076 Aachen (DE)
(72) Erfinder: Weller, Alois, 40699 Erkrath (DE)
(74) Vertreter: Castell, Klaus, Dr.-Ing.

(56) Entgegenhaltungen:
- EP-A- 0 354 428
- WO-A-99/54071
- CH-A- 677 625
- DE-B- 1 232 804

## Beschreibung

Die Erfindung betrifft einen Schlitten einer Presse mit einem Werkzeughalter mit einer Werkzeugjustierung sowie eine Anordnung aus einem derartigen Schlitten und einem entsprechenden Werkzeug. Insbesondere betrifft die Erfindung das Gebiet der Schlitten bei Stufenpressen oder ähnlichen Maschinen, bei welchen ein Stempel mit wenigstens einem Werkzeug hin und her in einer Arbeitsrichtung bewegt wird.

Eine derartige Mehrstufenpresse ist beispielsweise aus der EP 0 354 428 A2 bekannt, welche auch die Basis für den Oberbegriff der Ansprüche 1 und 2 bildet. Diese umfasst einen Werkzeughalter, bei welchem mehrere Stempel in Werkzeughalterungen an einen hin und her beweglichen Schlitten gehalten werden. Durch die Hin- und Herbewegung werden die Stempel gegen dazu gehörige Matrizen gepresst und hierdurch ein zwischen Stempel und Matrize angeordnetes Werkstück bearbeitet. Mit jedem Hub des Schlittens werden die einzelnen Werkstücke mittels Greifer entlang einer Transportrichtung von einem Stempel-Matrizen-Paar zum nächsten transportiert.

Damit die Art der hergestellten bzw. bearbeiteten Werkstücke verhältnismäßig schnell geändert werden kann, ist an dem Schlitten ein Wechselhalter vorgesehen, an welchem die einzelnen Werkzeughalterungen angebracht sind. Dieser Wechselhalter umfasst eine Wechselplatte, in welcher je Werkzeughalterung ein Keil angeordnet ist, welcher über eine eine Werkzeuganlage aufweisende Zwischenbuchse eine Justierung der einzelnen Stempel ermöglicht. Durch Justierung der justierbaren Keile kann die Werkzeuganlage in eine Justierrichtung verlagert und somit eine genaue Justierung der einzelnen Stempel gewährleistet werden. Die einzelnen justierbaren Keile sind in der Wechselplatte seitlich geführt. Dieses geschieht insbesondere durch eine Führung der Keile untereinander sowie eine seitliche Begrenzung des die Keile aufnehmenden Raumes in der Wechselplatte. Darüber hinaus stützt sich der Keil an einem Keilhinterlager ab und kann auf diese Weise den auf ihn durch den Stempel über das Zwischenstück ausgeübten Kräften begegnen.

Diese Anordnung hat jedoch den Nachteil, dass hierdurch eine Führungslänge, die am Schlitten zur Verfügung steht, um diesen ausreichend präzise hin und her zu bewegen, verkürzt wird.

Es ist Aufgabe vorliegender Erfindung, einen Werkzeughalter bzw. eine Anordnung aus Werkzeughalter und Werkzeug bereit zu stellen, bei welchen eine möglichst große Führungslänge für den Schlitten bei gleichen baulichen Abmessungen einer entsprechenden Maschine gewährleistet ist.

Als Lösung schlägt die Erfindung einerseits einen Schlitten einer Presse mit einen Werkzeughalter mit einer Werkzeugjustierung vor, bei welchem wenigstens zwei Werkzeuge in jeweils einer Werkzeughalterung an dem Schlitten gehalten werden können, wobei die Werkzeugjustierung je Werkzeug einen justierbaren Keil, ein Keilhinterlager, eine Keilführung sowie eine Werkzeuganlage umfasst und derart ausgebildet ist, dass ein Justieren des Keils eine Verlagerung der Werkzeuganlage in eine Justiereinrichtung bewirkt, welcher sich dadurch auszeichnet, dass jede der wenigstens zwei Werkzeughalterungen gemeinsam mit dem zugehörigen Keil jeweils separat als eine bauliche Einheit von dem Schlitten abnehmbar ist.

Dadurch dass die Werkzeughalterung und der Keil als eine bauliche Einheit abnehmbar sind, können diese als eine Baugruppe wesentlich kompakter ausgebildet werden. Der Verzicht auf ansonsten notwendige Verbindungselemente, Halteplatten und ähnliches sowie die hieraus resultierende Kompaktheit ermöglichen es, dass der gesamte Werkzeughalter wesentlich kleiner baut und somit mehr Platz für den Stempel und entsprechende Schlittenführung verbleibt.

Die Anordnung hat darüber hinaus den Vorteil, dass, falls ein Keil während des Betriebes beschädigt wird, lediglich der entsprechende Werkzeughalter mit dem Keil ausgewechselt werden braucht. Bei den bekannten Anordnungen muss jeweils der gesamte Werkzeughalter mit den noch intakten Keilen und Werkzeughalterungen ausgewechselt werden.

Darüber hinaus kann bei einer derartigen Anordnung auf ein Zwischenstück verzichtet werden, wodurch sich die Zahl der Teile reduziert. Hierdurch lassen sich einerseits die Kosten und andererseits die Störanfälligkeit vermindern.

Als weitere Lösung schlägt die Erfindung einen Schlitten einer Presse mit einem Werkzeughalter mit einer Werkzeugjustierung vor, bei welchem ein Werkzeug in einer Werkzeughalterung an dem Schlitten gehalten werden kann, wobei die Werkzeugjustierung einen justierbaren Keil, ein Keilhinterlager, eine Keilführung sowie eine Werkzeuganlage umfasst und derart ausgebildet ist, dass ein Justieren des Keils eine Verlagerung der Werkzeuganlage in eine Justierrichtung bewirkt, welcher sich dadurch auszeichnet, dass die Werkzeughalterung und die Keilführung einstückig miteinander ausgebildet sind.

Auch die einstückige Ausbildung von Werkzeughalterung und Keilführung bedingt eine besonders kompakte Bauweise, durch welche eine entsprechende Größenreduktion des Werkzeughalters mit den bereits oben geschilderten Vorteilen ermöglicht wird.

In vorliegendem Zusammenhang bezeichnet der Begriff "Werkzeuganlage" jede Anlage bzw. jeden Anschlag, an welchen ein Werkzeug, welches durch die Werkzeughalterung gehalten werden soll zwecks Justierung zur Anlage kommt. Ist beispielsweise die Werkzeughalterung als Ausnehmung, wie beispielsweise als Hohlzylinder oder Hohlquader, ausgestaltet, in welche ein Werkzeug eingeschoben und darin befestigt werden kann, so wird das entsprechende Werkzeug in die Ausnehmung geschoben, bis es an der Werkzeuganlage zur Anlage kommt. Insofern kann durch Verlagerung der Werkzeuganlage die Tiefe, mit welcher ein Werkzeug in die Werkzeughalterung eingeführt werden kann, eingestellt werden, so dass die Öffnungsrichtung der Ausnehmung die entsprechende Justierrichtung definiert. Hierbei versteht es sich, dass die Justierrichtung auch auf andere Weise gewählt und die Verlagerung auf andere Weise wirksam werden kann.

Während in vorliegendem Zusammenhang die Keilführung dafür sorgt, dass der Keil entlang einer Verstellrichtung geführt justierbar ist, dient das Keilhinterlager dazu, den größten Teil der auf den Keil durch das Werkzeug ausgeübten Kräfte zu kompensieren. Es versteht sich, dass ein Teil der Kräfte auch durch weitere Feststellmittel, wie beispielsweise die Verstelleinrichtung für den Keil, aufgenommen werden kann.

Der Werkzeughalter baut besonders kompakt, wenn auch das Keilhinterlager einstückig mit der Werkzeughalterung ausgebildet ist. Diese Anordnung hat darüber hinaus den Vorteil, dass hierdurch die Werkzeughalterung auch bei Belastung des Werkzeuges in sich die Kräfte des Keils aufnimmt, so dass die Belastung auf die Baugruppe, welche Schlitten-seitig an die Werkzeughalterung anschließt, vermindert wird. Insofern kann diese Baugruppe entsprechend leichter bzw. kleiner und somit platzsparender ausgebildet werden.

Darüber hinaus ermöglicht die einstückige Verbindung von Keilhinterlager und Werkzeughalterung, dass bei einer Zerstörung des Keilhinterlagers, welches in der Regel mit einer Zerstörung des Keils einhergeht, durch einen verhältnismäßig schnell und einfach durchzuführenden Austausch der Werkzeughalterung die beschädigten Teile ersetzt werden können. Dieses gilt insbesondere im Zusammenhang mit Maschinen, welche mehrere Werkzeughalterungen aufweisen. Bei derartigen Maschinen braucht dann lediglich die Werkzeughalterung mit dem defekten Keilhinterlager ausgetauscht werden. Es versteht sich, dass die einstückige Ausbildung von Werkzeughalterung und Keilhinterlager auch unabhängig von der einstückigen Ausbildung von Werkzeughalterung und Keilführung vorteilhaft ist.

Um ein Auswechseln des Werkzeugs bzw. der Werkzeuge zu erleichtern, kann ein Wechselhalter vorgesehen sein, welcher lösbar mit dem Schlitten verbunden ist und an welchem die Werkzeughalterungen vorgesehen sind. Insbesondere können mehrere Werkzeughalterungen an einem derartigen Wechselhalter angebracht sein, so dass ein Werkzeugwechsel besonders einfach durchgeführt werden kann. In der Regel werden nämlich mehrere Werkzeuge als Gruppe gewechselt, da bei einem Wechsel des Werkstücks eine entsprechend andere Folge an Werkzeugen benötigt wird.

Die Anordnung baut besonders platzsparend, wenn der Wechselhalter eine Wechselplatte umfasst, an welcher die Werkzeughalterungen bzw. die Werkzeughalterung vorgesehen ist. Für einen Werkzeugwechsel braucht dann lediglich die Wechselplatte ausgewechselt zu werden. Vorzugsweise sind die Werkzeughalterungen lösbar an der Wechselplatte angebracht, so dass einzelne Werkzeughalterungen auch einzeln ausgetauscht werden können. Dies ist besonders bei Verschleiß vorteilhaft.

Wird die Werkzeuganlage durch eine Oberfläche des justierbaren Keils gebildet, so kann auf ein die Werkzeuganlage umfassendes Zwischenstück zwischen Keil und Werkzeug verzichtet werden. Die hierdurch gebildete Anordnung ist zum einen kostengünstiger und zum anderen platzsparender als die Anordnungen nach dem Stand der Technik.

Vorzugsweise ist die Verstellrichtung, entlang welcher der Keil bedingt durch die Keilführung justierbar ist, mit einem Winkel < 90o bezüglich der Justierrichtung geneigt. Auf diese Weise können entsprechende Verstellmittel für den Keil in einen Bereich der Werkzeughalterung gelegt werden, der in seiner Höhe abnimmt. Hierbei ist der Begriff "Höhe" senkrecht zur Stempelachse zu verstehen. Dieser Bereich ist in der Regel leicht zugänglich und muss darüber hinaus bei jedem Werkzeughalter vorgesehen sein, so dass für die Verstellmittel kein zusätzlicher Bauraum benötigt wird. Insofern ist durch einen derartigen von 90o abweichenden Winkel eine weitere Bauraumreduktion möglich. Es versteht sich, dass der Winkel zwischen Verstellrichtung und Justierrichtung, welcher diese Bauraumreduktion ermöglicht, auch unabhängig von den übrigen Merkmalen des Werkzeughalters vorteilhaft ist.

Weitere Vorteile, Ziele und Eigenschaften vorliegender Erfindung werden anhand anliegender Zeichnung erläutert, in welcher beispielhaft ein erfindungsgemäßer Werkzeughalter dargestellt ist.

Der Werkzeughalter umfasst eine Werkzeughalterung 1, die über eine Wechselplatte 2 mit einem Schlitten 3 verbunden ist. An der Wechselplatte 2 können auch mehrere Werkzeughalterungen vorgesehen sein.

Die Werkzeughalterung weist eine Bohrung 4 als Werkzeugaufnahme auf. In diese Werkzeugaufnahme 4 kann ein Werkzeug eingeschoben und anschließend beispielsweise mittels einer Schraube 5 als Werkzeugbefestigung fixiert werden.

Die Werkzeughalterung 1 weist darüber hinaus eine weitere Bohrung 6 auf, in welche ein zylinderförmiger Keil 7 eingeführt ist. Der zylinderförmige Keil wird mittels einer Verstelleinrichtung aus einem Gewinde 8, Muttern 9 sowie einer sich am Rand der Bohrung 6 abstützenden Abstützplatte 10 in Position gehalten.

Der Keil 7 weist darüber hinaus als Keilfläche eine Werkzeuganlage 11 auf und stützt sich mit seiner der Werkzeuganlage 11 gegenüberliegenden Seite an einem Keilhinterlager 12 ab. Wie unmittelbar ersichtlich wird das Keilhinterlager 12 und eine den Verstellweg des Keils 7 definierende Keilführung 13 durch die Bohrung 6 gebildet.

Wie aus den Figuren erkennbar, ist bei dieser Ausführungsform das Keilsystem hinsichtlich der Wechselplatte kraftfrei. Hierdurch können dynamische Wechsellasten, wie beispielsweise Federungen oder Dehnungen, durch das geschlossene System der Werkzeughalterung aufgefangen werden. Dieses bedingt eine höhere Dauerhaltbarkeit. Dadurch, dass eine Trennfuge vermieden wird, ist die Werkzeugbefestigung auch stabiler als beim Stand der Technik.

Darüber hinaus wird durch diese Anordnung der Schlitten an sich geschont, da die Wechselplatte 2 nicht in Mitleidenschaft gezogen wird, wenn der Keil 7 bei Bruch seine Führung beschädigt.

Wie unmittelbar ersichtlich, sind die Bohrungen 4 und 6 sowie die Werkzeuganlage 11 derart ausgestaltet, dass die Werkzeuganlage 11 rechtwinklig zu der Werkzeugaufnahme 4 ausgerichtet ist. Insofern bildet die Mittelachse 14 der Werkzeugaufnahme 4 eine Justierrichtung, entlang welcher das Werkzeug justierbar ist. Dementsprechend bestimmt die Mittelachse 15 der Bohrung 6 die Verstellrichtung, entlang welcher der Keil 7 justierbar ist.

Der Keil 7 weist darüber hinaus bei dieser Ausführungsform ein Langloch 16 auf, durch welches ein optional zu benutzender stempelseitiger Auswerfer 17 durch einen in der Werkzeugaufnahme 4 als Werkzeug vorgesehenen Stempel hindurch zum Auswerfen eines Werkstücks genutzt werden kann.

## Patentansprüche

1. Schlitten einer Presse mit einem Werkzeughalter mit einer Werkzeugjustierung, bei welchem wenigstens zwei Werkzeuge in jeweils einer Werkzeughalterung (1) an dem Schlitten (3) gehalten werden können, wobei die Werkzeugjustierung je Werkzeug einen justierbaren Keil (7), ein Keilhinterlager (12), eine Keilführung (13) sowie eine Werkzeuganlage (11) umfasst und derart ausgebildet ist, dass ein Justieren des Keils (7) eine Verlagerung der Werkzeuganlage (11) in eine Justierrichtung bewirkt, ***dadurch gekennzeichnet, dass*** jede der wenigstens zwei Werkzeughalterungen (1) gemeinsam mit dem zugehörigen Keil (7) jeweils separat als eine bauliche Einheit von dem Schlitten (3) abnehmbar ist.

2. Schlitten einer Presse mit einem Werkzeughalter mit einer Werkzeugjustierung, bei welchem ein Werkzeug, vorzugsweise ein Stempel, in einer Werkzeughalterung (1) an dem Schlitten (3) gehalten werden kann, wobei die Werkzeugjustierung einen justierbaren Keil (7), ein Keilhinterlager (12), eine Keilführung (13) sowie eine Werkzeuganlage (11) umfasst und derart ausgebildet ist, dass ein Justieren des Keils (7) eine Verlagerung der Werkzeuganlage (11) in eine Justierrichtung bewirkt, ***dadurch gekennzeichnet, dass*** die Werkzeughalterung (1) und die Keilführung (13) einstückig miteinander ausgebildet sind.

3. Schlitten nach Anspruch 2, ***dadurch gekennzeichnet*, *dass*** die Werkzeughalterung (1) und das Keilhinterlager (12) einstückig miteinander ausgebildet sind.

4. Schlitten nach Anspruch 2 oder 3, ***gekennzeichnet durch*** einen Wechselhalter, welcher die Werkzeughalterung (1) umfasst und welcher lösbar mit dem Schlitten (3) verbunden ist.

5. Schlitten nach Anspruch 4, ***dadurch gekennzeichnet, dass*** der Wechselhalter eine Wechselplatte (2) umfasst, an welcher die Werkzeughalterung (1) lösbar angebracht ist.

6. Schlitten nach Anspruch 5, ***gekennzeichnet durch*** mindestens zwei Werkzeughalterungen (1), die einzeln lösbar an der Wechselplatte (2) angebracht sind.

7. Schlitten nach einem der Ansprüche 1 bis 6, ***dadurch gekennzeichnet*, *dass*** die Werkzeuganlage (11) durch eine Oberfläche des justierbaren Keils (7) gebildet wird.

8. Schlitten nach einem der Ansprüche 1 bis 7, ***dadurch gekennzeichnet*, *dass*** der Keil (7) entlang einer Verstellrichtung (15) justierbar ist und die Verstellrichtung (15) bezüglich der Justierrichtung (14) der Werkzeuganlage (11) mit einem Winkel kleiner 90° geneigt ist.

9. Schlitten nach einem der Ansprüche 1 bis 8, ***dadurch gekennzeichnet*, *dass*** das Keilhinterlager (12) bezüglich der Justierrichtung (14) der Werkzeuganlage (11) mit einem Winkel kleiner 90° geneigt ist.

10. Anordnung aus Schlitten nach einem der Ansprüche 1 bis 9 und Werkzeug, ***dadurch gekennzeichnet, dass*** das Werkzeug unmittelbar an dem Keil (7) anliegt.

## Claims

1. A slide of a press having a tool holder with a tool adjuster in which at least two tools can be retained on the slide (3) in one tool mount (1) each, said tool adjuster including for each tool one adjustable wedge (7), one wedge rear bearing (12) and one wedge guide (13) as well as one tool rest (11) and being configured in such a manner that an adjustment of the wedge (7) causes the tool rest (11) to be displaced in an adjustment direction, ***characterized in that*** each of the at least two tool mounts (1) can be removed separately as one constructional unit from the slide (3), together with the associated wedge (7).

2. The slide of a press having a tool holder with a tool adjuster in which a tool, preferably a die, can be retained on the slide (3) in a tool mount (1), said tool adjuster comprising one adjustable wedge (7), one wedge rear bearing (12), one wedge guide (13) as well as one tool rest (11) and being configured in such a manner that an adjustment of the wedge (7) causes the tool rest (11) to be displaced in an adjustment direction, ***characterized in that*** the tool mount (1) and the wedge guide (13) are made from one piece.

3. The slide according to claim 2, ***characterized in that*** the tool mount (1) and the wedge rear bearing (12) are made from one piece.

4. The slide according to claim 2 or 3, ***characterized by*** a change holder that includes the tool mount (1) and that is releasably connected to the slide (3).

5. The slide according to claim 4, ***characterized in that*** the change holder includes a change plate (2) to which the tool mount (1) is releasably mounted.

6. The slide according to claim 5, ***characterized by*** at least two tool mounts (1) that are individually releasably mounted on the change plate (2).

7. The slide according to one of the claims 1 to 6, ***characterized in that*** the tool rest (11) is formed by a surface of the adjustable wedge (7).

8. The slide according to one of the claims 1 to 7, ***characterized in that*** the wedge (7) is adjustable along a repositioning direction (15) and that the repositioning direction (15) is inclined to the adjustment direction (14) of the tool rest (11) with an angle of less than 90°.

9. The slide according to one of the claims 1 to 8, ***characterized in that*** the wedge rear bearing (12) is inclined to the adjustment direction (14) of the tool rest (11) with an angle of less than 90°.

10. An arrangement of a slide according to one of the claims 1 to 9 and of a tool, ***characterized in that*** the tool rests directly on the wedge (7).

## Revendications

1. Glissière d'une presse ayant un porte-outil avec un dispositif de réglage de l'outil dans lequel au moins deux outils peuvent chacun être retenus sur la glissière (3) dans un support d'outil (1) respectif, le dispositif de réglage de l'outil comprenant, par outil, une cale réglable (7), un palier arrière de cale (12), un guide de cale (13) ainsi qu'un appui d'outil (11) et étant conformé de telle façon qu'en réglant la cale (7) on provoque un déplacement de l'appui d'outil (11) dans une direction de réglage, ***caractérisée en ce que*** chacun des au moins deux supports d'outil (1) est adapté pour être enlevé séparément de la glissière (3), conjointement avec la cale (7) qui lui est associée, en tant qu'unité de construction

2. Glissière d'une presse ayant un porte-outil avec un dispositif de réglage de l'outil dans lequel un outil, de préférence un poinçon, peut être retenu sur la glissière (3) dans un support d'outil (1), le dispositif de réglage de l'outil comprenant une cale réglable (7), un palier arrière de cale (12), un guide de cale (13) ainsi qu'un appui d'outil (11) et étant conformé de telle façon qu'en réglant la cale (7) on provoque un déplacement de l'appui d'outil (11) dans une direction de réglage, ***caractérisée en ce que*** le support d'outil (1) et le guide de cale (13) sont conformés de manière à ne constituer qu'une seule et même pièce.

3. Glissière selon la revendication 2, ***caractérisée en ce que*** le support d'outil (1) et le palier arrière de cale (12) sont conformés de manière à ne constituer qu'une seule et même pièce.

4. Glissière selon la revendication 2 ou 3, ***caractérisée par*** un porte-outil à changement qui comprend le support d'outil (1) et qui est solidarisé de façon amovible à la glissière (3).

5. Glissière selon la revendication 4, ***caractérisée en ce que*** le porte-outil à changement comprend une plaque de changement (2) à laquelle le support d'outil (1) est fixé de façon amovible.

6. Glissière selon la revendication 5, ***caractérisée par*** au moins deux supports d'outil (1) qui sont fixés de façon amovible chacun à la plaque de changement (2).

7. Glissière selon l'une quelconque des revendications 1 à 6, ***caractérisée en ce que*** l'appui d'outil (11) est formé par une surface de la cale réglable (7).

8. Glissière selon l'une quelconque des revendications 1 à 7, ***caractérisée en ce que*** la cale (7) est réglable le long d'une direction d'ajustement (15) et que la direction d'ajustement (15) est inclinée d'un angle inférieur à 90° par rapport à la direction de réglage (14) de l'appui d'outil (11).

9. Glissière selon l'une quelconque des revendications 1 à 8, ***caractérisée en ce que*** le palier arrière de cale (12) est incliné d'un angle inférieur à 90° par rapport à la direction de réglage (14) de l'appui d'outil (11).

10. Agencement d'une glissière selon l'une des revendications 1 à 9 et d'un outil, ***caractérisé en ce que*** l'outil est en appui direct sur la cale (7).
